# EUROPÄISCHE PATENTSCHRIFT

(11) **EP 2 802 509 B1**
(45) Veröffentlichungstag und Bekanntmachung des Hinweises auf die Patenterteilung: **07.03.2018**
(21) Anmeldenummer: 13709118.7
(22) Anmeldetag: 14.03.2013
(51) Int. Cl.: B63H 1/16

(54) **SCHIFFSANTRIEB MIT EINEM NABENLOSEN PROPELLER**
SHIP DRIVE HAVING A HUBLESS PROPELLER
PROPULSION NAVALE DOTÉE D'UNE HÉLICE SANS MOYEU

(30) Priorität: 15.03.2012 DE 102012005053
(43) Veröffentlichungstag der Anmeldung: 19.11.2014
(73) Patentinhaber: Voith Patent GmbH, 89522 Heidenheim (DE)
(72) Erfinder: WOLTER, Nicky, 18239 Satow (DE); GIERER, Christian, 18055 Rostock (DE)
(74) Vertreter: Dr. Weitzel & Partner
(86) Internationale Anmeldenummer: PCT/EP2013/055204
(87) Internationale Veröffentlichungsnummer: WO 2013/135798

(56) Entgegenhaltungen:
- WO-A1-2010/150499
- DE-U1- 9 413 267
- GB-A- 1 319 044
- US-A- 5 220 231
- US-A1- 2009 145 107
- HEINEMANN J: "ELEKTRISCHER MOTORPROPELLER - STAND DER ENTWICKLUNG UND ANWENDUNG. ELECTRIC-MOTORPROPELLER - STATE OF DEVELOPMENT AND APPLICATION", JAHRBUCH DER SCHIFFBAUTECHNISCHEN GESELLSCHAFT, BERLIN, DE, Bd. 86, 1. Januar 1992 (1992-01-01), Seiten 88-94, XP002043272, ISSN: 0374-1222

## Beschreibung

Die Erfindung betrifft einen Schiffsantrieb mit einem nabenlosen Propeller.

Solche Propeller sind aus EP 1 739 007 A1 bekannt geworden.

Sie dienen dabei als Hauptantrieb für Schiffe, aber auch als Querstrahlantriebe. Sie sind besonders geeignet zum Bugsieren von Schiffen und werden daher mit Erfolg beispielsweise in Yachten und Schleppern angewandt, aber auch bei Bohrplattformen.

Die wesentlichen Bauelemente eines nabenlosen Propellers sind die folgenden:
Ein Rotor weist mehrere Rotorblätter auf, die radial nach innen weisen. Der Rotor trägt eine Vielzahl von Permanentmagneten. Ein Stator umgibt den Rotor. Der Stator weist ein Stator-Blechpaket auf oder besteht aus einem solchen.

Problematisch bei solchen nabenlosen Propellern ist die Kühlung. Beim Betrieb entstehen große Wärmemengen, die zuverlässig abgeführt werden müssen. Als Kühlmittel dient Seewasser. Dieses hat korrodierende Eigenschaften. Deshalb besteht ein weiteres Problem in der Korrosion der wasserberührten Bauteile. Anderseits offenbart die WO2010/150499 einen Schiffsantrieb mit einem Propeller, der von einem zylindrischen Strömungsleitgehäuse umschlossen ist, das seinerseits von einer zylindrischen Tunnelwand umschlossen ist, so dass sich ein Ringspalt zwischen Gehäuse und Tunnelwand befindet. Der Erfindung liegt die Aufgabe zugrunde, einen Schiffsantrieb mit einem nabenlosen Propeller der oben genannten Bauart derart zu gestalten, dass sich eine effiziente Kühlung mit Seewasser erzielen lässt, und dass gleichzeitig das Korrosionsproblem gelöst wird.

Diese Aufgabe wird mit einem Schiffsantrieb gemäß Anspruch 1 gelöst.

Die Erfindung ist anhand der Zeichnung näher erläutert. Darin ist im Einzelnen folgendes dargestellt:
- Figur 1: zeigt in schematischer sehr allgemeiner Darstellung einen nabenlosen Propeller.
- Figur 2: zeigt in einem Axialschnitt in vergrößerter Darstellung wesentliche Bauteile des Rotors des Propellers gemäß Figur 1.
- Figur 3: zeigt in schematischer Darstellung einen Querstrahlantrieb, wiederum in einem Axialschnitt.

Der in Figur 1 gezeigte nabenlose Propeller umfasst einen Rotor 1 und einen Stator 2. Der Propeller kann als Hauptantrieb für ein Schiff dienen. Er kann aber auch der Quersteuerung eines Schiffes dienen. So kann er in den Rumpf eines Schiffes eingebaut sein und im Betrieb einen Wasserstrahl erzeugen, der horizontal und senkrecht zur Längsachse des Schiffes verläuft und an Backbord oder Steuerbord aus der Schiffshaut austritt.

Der in Figur 2 dargestellte Rotor ist wie folgt aufgebaut:
Er umfasst einen Rotorring 3 aus Kohlenstoffstahl. Dieser ist an seinen beiden axialen Enden von zwei Tragringen 4 aus Edelstahl oder einem korrosionsgeschützten Kohlenstoffstahl getragen. Die Verbindung zwischen Rotorring 3 und Tragringen 4 ist beispielsweise eine Schweißverbindung - siehe die Schweißnaht 5. Jedoch ist auch eine andere Verbindungsart denkbar.

Rotorring 3 trägt eine Vielzahl von Permanentmagneten 6. Diese haben beispielsweise Stabform und können achsparallel oder senkrecht zur Achse angeordnet sein.

Die Magnete sind abgedeckt von einer Edelstahlhülse 7. Diese ist mit ihren axialen Endbereichen an den Tragringen 4, 4 fixiert. Wie man sieht, liegen die Endbereiche der Edelstahlhülse 7 auf der Mantelfläche der beiden Tragringe 4, 4 auf.

Die Fixierung kann mittels Laserschweißen geschehen. Die Schweißnaht 8 befindet sich in axialer Richtung so weit wie möglich am Ende der beiden Tragringe 4, 4. Hierdurch gelangt beim Schweißen nur eine geringe Wärmemenge in den Bereich der Permanentmagnete 6, und beeinträchtigt somit nicht deren magnetische Kraft. Das als Schweißverfahren ein Laserschweißverfahren verwendet wird, trägt ebenfalls hierzu bei. Statt des Laserschweißens oder zusätzlich hierzu können Edelstahlhülse 7 und die Tragringe 4, 4 auch miteinander verklebt werden. Auch ist ein Aufschrumpfen der Edelstahlhülse 7 denkbar. Auch können zwei oder drei dieser genannten Verfahren angewandt werden.

Zwischen der Edelstahlhülse 7 und den äußeren Mantelflächen der Permanentmagnete 6 verbleibt ein Spaltraum von beispielsweise 2 mm. Auch kann der Spaltraum eine geringere Stärke aufweisen, beispielsweise bis zu 0,5, oder eine größere Stärke von beispielsweise bis zu 5 mm.

Sämtliche Freiräume zwischen Hülse, Magnetträger und Magneten sind mit einer Masse wie beispielsweise einem Harz-Härter-Gemisch ausgegossen.

Die Rotorblätter sind hier nicht gezeigt. Sie erstrecken sich radial nach innen zur Drehachse hin.

Rotor 1 ist vom Stator 2 umschlossen. Der Stator ist hier nicht dargestellt.

Figur 3 zeigt einen erfindungsgemäßen nabenlosen Propeller als Bestandteil eines Querstrahlantriebs. Dieser ist im Bug eines Schiffes eingebaut. Die Drehachse 1.3 des nabenlosen Propellers verläuft zugleich senkrecht zur Schiffs-Längsachse.

Der Querstrahlantrieb sitzt in einem Strömungsleitgehäuse 10, das seinerseits in einem Tunnel angeordnet ist, siehe die Tunnelwand 11, die Bestandteil des Schiffes ist. Das Strömungsleitgehäuse 10 ist an seinen beiden Enden düsenartig ausgebildet. Siehe die beiden Düsen 10.1 und 10.2. Den Düsen 10.1 und 10.2 sind Stromführungsleisten 12 zugeordnet, die ein Gitter miteinander bilden.

Aus dieser Figur erkennt man auch die Rotorblätter 1.1. Zwischen deren freien Enden befindet sich ein Freiraum, durch den beim Betrieb Wasser hindurchströmen kann.

Das genaue Positionieren des Querstrahlantriebs relativ zum Schiff ist wichtig. Es kommt somit darauf an, das Strömungsleitgehäuse 10 relativ zum Tunnelkanal genau und richtig zu positionieren, und zwar sowohl in Richtung senkrecht zur Drehachse 1.3, als auch parallel hierzu.

Zum Positionieren senkrecht zur Drehachse (in radialer Richtung) sind mehrere Positioniereinrichtungen 13 vorgesehen. Diese umfassen radial verschiebbare Stempel 13.1. Hiermit lässt sich das Strömungsleitgehäuse 10 in radialer Richtung genau und zuverlässig an der Tunnelwand 11 fixieren.

Zum Positionieren und Fixieren in axialer Richtung sind Fixierschrauben 14 vorgesehen.

Ganz wichtig ist bei einem nabenlosen Propeller der hier beschriebenen Bauart eine zuverlässige und ausreichende Kühlung. Eine solche wird vor allem dadurch ermöglicht, dass sich zwischen dem Strömungsleitgehäuse 10 und der Tunnelwand 11 ein Ringraum befindet. Dieser ist beim Betrieb des Querstrahlantriebs von Wasser durchströmt, das als Kühlwasser dient. Der Strom des Kühlwassers verläuft in Gegenrichtung zum Strom, den der Querstrahlabtrieb erzeugt. Angenommen, die vom Propeller erzeugte Hauptströmungsrichtung verläuft in der Figur von links nach rechts, so fließt der Kühlwasserstrom in der Figur von rechts nach links. Er tritt im Bereich zwischen Statorgehäuse und Strömungsleitgehäuse in den genannten Ringraum ein. Sodann durchströmt er diesen, und verläuft hierbei zwischen der Tunnelwand 11 und dem Stator 2, genauer gesagt einem Statorgehäuse 2.1.

Darüber hinaus findet eine weitere Wasserströmung statt, und zwar zwischen Rotor 1 und Stator 2. Zwischen diesen beiden herrscht ein Spalt 15. Diese Spaltströmung trägt ganz erheblich zur Kühlung des aus Rotor und Stator gebildeten Motors bei. Sie verläuft somit zusätzlich zu der oben genannten Strömung zwischen Tunnelwand 11 und Statorgehäuse 2.1.

Dabei tritt jedoch folgender Effekt auf: Das zwischen Rotor 1 und Stator 2 hindurchströmende Wasser führt eine Kreislaufströmung aus. Dieser Teilstrom verläuft somit nach dem Durchströmen des Ringspaltes zwischen Rotor 1 und Stator 2 radial nach innen. Sodann verläuft er parallel zur Ringströmung, aber in Gegenrichtung, schwenkt dann radial nach außen, und tritt wiederum in den Ringspalt zwischen Rotor 1 und Stator 2 ein. Durch den beschriebenen Strömungsverlauf findet eine intensive Kühlung des Motors statt.

Entscheidende Bauteile des Rotors sind seewassergeschützt. Dies gilt insbesondere für die Permanentmagnete. Durch die Gestaltung des Raumes, in dem sich die Magnete befinden, werden deren Induktion und deren Magnetkraft nicht beeinträchtigt. Der gesamte Aufbau des Rotors ist höchst einfach und daher kostengünstig.

### Bezugszeichenliste

- 1: Rotor
- 1.1: Rotorblatt
- 1.2: Drehachse
- 2: Stator
- 2.1: Statorgehäuse
- 3: Rotorring
- 4: Tragring
- 5: Schweißnaht
- 6: Permanentmagnet
- 7: Edelstahlhülse
- 10: Strömungsleitgehäuse
- 10.1: Düse
- 10.2: Düse
- 11: Tunnelwand
- 12: Stromführungsleiste
- 13: Positioniereinrichtung
- 13.1: Stempel

## Patentansprüche

1. Schiffsantrieb mit einem nabenlosen Propeller, umfassend die folgenden Bauteile beziehungsweise Merkmale:
1.1 einen Rotor (1) mit einem Rotorring (3) aus Kohlenstoffstahl;
1.2 mehrere vom Rotorring (3) getragene Rotorblätter, die radial nach innen weisen;
1.3 mit einem Stator und einem Statorblechpaket;
1.4 mehrere von Rotorring (3) getragene Permanentmagnete (6);
1.5 der Propeller ist von einem zylindrischen Strömungsleitgehäuse (10) umschlossen;
1.6 das Strömungsleitgehäuse (10) ist von einer zylindrischen Tunnelwand (11) umschlossen;
1.7 zwischen Strömungsleitgehäuse (10) und Tunnelwand (11) befindet sich ein Ringspalt, der Öffnungen zum Ein- und Austritt von Seewasser aufweist;
1.8 es sind radiale Positioniermittel zum radialen Positionieren und Fixieren des Strömungsleitgehäuses (10) relativ zur Tunnelwand (11) vorgesehen;
1.9 die radialen Positioniermittel (13) umfassen in radialer Richtung verfahrbare Stempel (13.1);
1.10 das eine Ende eines Stempels (13.1) ist in einer Fassung entweder an der Wand des Strömungsleitgehäuse (10) oder an der Tunnelwand (11) gelagert, und das andere Ende ist in einer Aufnahme an der jeweilig anderen Wand (10, 11) aufgenommen.

2. Schiffsantrieb nach Anspruch 1, **dadurch gekennzeichnet, dass** sich die beiden axialen Enden des Strömungsleitgehäuses (10) nach außen zu Düsen (10.1, 10.2) erweitern.

3. Schiffsantrieb nach Anspruch 2, **dadurch gekennzeichnet, dass** sich die beiden axialen Enden der Tunnelwand (11) ebenfalls nach außen zu Düsen (11.1, 11.2) erweitern und dabei Verlängerungen der Düsen (10.1, 10.2) des Strömungsleitgehäuses (10) bilden.

## Claims

1. Ship drive having a hubless propeller, comprising the following components or features:
1.1 a rotor (1) having a rotor ring (3) made of carbon steel;
1.2 a plurality of rotor blades which are carried by the rotor ring (3) and face radially inward;
1.3 with a stator and a laminated stator core;
1.4 a plurality of permanent magnets (6) carried by the rotor ring (3);
1.5 the propeller is enclosed by a cylindrical flow guide housing (10);
1.6 the flow guide housing (10) is enclosed by a cylindrical tunnel wall (11);
1.7 an annular gap having openings for the inlet and outlet of seawater is disposed between the flow guide housing (10) and the tunnel wall (11);
1.8 there are provided radial positioning means for radially positioning and fixing the flow guide housing (10) relative to the tunnel wall (11);
1.9 the radial positioning means (13) comprise punches (13.1) movable in the radial direction;
1.10 the one end of a punch (13.1) is mounted in a socket either on the wall of the flow guide housing (10) or on the tunnel wall (11), and the other end is accommodated in a receptacle on the respective other wall (10, 11).

2. Ship drive according to claim 1, **characterized in that** the two axial ends of the flow guide (10) expand outwards to nozzles (10.1, 10.2).

3. Ship drive according to claim 2, **characterized in that** the two axial ends of the tunnel wall (11) also expand outwards to nozzles (11.1, 11.2) and thereby form extensions of the nozzles (10.1, 10.2) of the flow guide housing (10).

## Revendications

1. Système de propulsion de navire avec une hélice sans moyeu, comprenant les éléments ou caractéristiques suivants :
1.1 un rotor (1) avec un anneau de rotor (3) en acier au carbone ;
1.2 plusieurs pales de rotor portées par l'anneau de rotor (3) et tournées vers l'intérieur dans le sens radial ;
1.3 avec un stator et un paquet de tôles de stator ;
1.4 plusieurs aimants permanents (6) portés par l'anneau de stator (3) ;
1.5 l'hélice est entourée par un carter cylindrique guidant l'écoulement (10) ;
1.6 le carter guidant l'écoulement (10) est entouré par une paroi cylindrique formant un tunnel (11) ;
1.7 il existe entre le carter guidant l'écoulement (10) et la paroi formant un tunnel (11) un espace annulaire qui présente des ouvertures pour l'entrée et la sortie d'eau de mer ;
1.8 des moyens de positionnement radiaux sont prévus pour le positionnement et la fixation du carter guidant l'écoulement (10) dans le sens radial par rapport à la paroi formant un tunnel (11) ;
1.9 les moyens de positionnement radiaux (13) comprennent des poussoirs (13.1) déplaçables dans le sens radial ;
1.10 une extrémité d'un poussoir (13.1) est supportée dans une monture soit sur la paroi du carter guidant l'écoulement (10), soit sur la paroi formant un tunnel (11), et l'autre extrémité est reçue dans un logement sur l'autre paroi (10, 11).

2. Système de propulsion de navire selon la revendication 1, **caractérisé en ce que** les deux extrémités axiales du carter guidant l'écoulement (10) s'élargissent vers l'extérieur pour former des tuyères (10.1, 10.2).

3. Système de propulsion de navire selon la revendication 2, **caractérisé en ce que** les deux extrémités axiales de la paroi formant un tunnel (11) s'élargissent également vers l'extérieur pour former des tuyères (11.1, 11.2) et forment ainsi des prolongements des tuyères (10.1, 10.2) du carter guidant l'écoulement (10).
